# EUROPÄISCHE PATENTSCHRIFT

(11) **EP 0 038 288 B1**
(45) Veröffentlichungstag und Bekanntmachung des Hinweises auf die Patenterteilung: **16.05.1984**
(21) Anmeldenummer: 81730036.1
(22) Anmeldetag: 19.03.1981
(51) Int. Cl.: H01H 3/26, H01H 3/08, C05G 1/10

(54) **Kraftantrieb zum direkten Ein- und Ausschalten eines Niederspannungsschutzschalters**
Mechanical drive for direct on and off switching of a low-voltage protective switch
Entraînement mécanique pour la connexion et la coupure directes d'un interrupteur de protection à basse tension

(30) Priorität: 15.04.1980 DE 3014828
(43) Veröffentlichungstag der Anmeldung: 21.10.1981
(73) Patentinhaber: SIEMENS AKTIENGESELLSCHAFT, 80333 München (DE)
(72) Erfinder: Troebel, Werner, D-1000 Berlin 22 (DE)

## Beschreibung

Die Erfindung betrifft einen Kraftantrieb zum direkten Ein- und Ausschalten eines Niederspannungsschutzschalters mit einem Motor und einem Getriebe, dessen Abtriebswelle einen Kurbelarm trägt, der auf den Schutzschalter bei etwa 180° Drehung je Betätigungsvorgang einwirkt, sowie mit einem zusätzlich an dem Getriebe angreifenden Handbetätigungsglied.

Ein Kraftantrieb mit diesen Merkmalen ist durch die DE-B-1 143 896 bekanntgeworden. Hierbei wirken der Motor und das Handbetätigungsglied mittels gesonderter Getriebeteile auf die mit dem Kurbelarm versehene Abtriebswelle ein. Durch Freilaufanordnungen ist für eine Unabhängigkeit der Betätigungsarten voneinander gesorgt.

Der Erfindung liegt die Aufgabe zugrunde, unter Aufrechterhaltung der unkomplizierten und sicheren Handhabung gesonderte Getriebeteile für das zusätzliche Handbetätigungsglied zu vermeiden.

Diese Aufgabe wird gemäß der Erfindung dadurch gelöst, daß das Handbetätigungsglied ein Drehgriff ist, der mit der Abtriebswelle des Getriebes starr gekuppelt ist und daß zwischen der Abtriebswelle und den übrigen Teilen des Kraftantriebes eine Freilaufkupplung angeordnet ist.

Die Erfindung macht davon Gebrauch, daß die Abtriebswelle die am langsamsten umlaufende Welle des Getriebes ist und bei einem Betätigungsvorgang nur eine halbe Umdrehung zurücklegt. Es ist daher praktisch ungefährlich, das Handbetätigungsglied zu berühren, wenn der Kraftantrieb selbsttätig anläuft. Andererseits ist eine Behinderung der Handbetätigung mit Hilfe des Handbetätigungsgliedes durch die Getriebeteile des Kraftantriebes durch die Freilaufkupplung völlig vermieden. Diese Freilaufkupplung bildet ein recht einfaches Bauteil, das ohne nennenswerte Vergrößerung oder Komplizierung des Kraftantriebes konstruktiv leicht unterzubringen ist.

Die Erfindung wird im folgenden anhand des in den Figuren dargestellten Ausführungsbeispieles näher erläutert. Die
Fig. 1 zeigt einen Motorantrieb in Verbindung mit einem Niederspannungs-Schutzschalter in einer Seitenansicht. Die
Fig. 2 zeigt in einer perspektivischen Darstellung einen Drehgriff des Motorantriebes.

In der Fig. 1 ist strichpunktiert in seinen Umrissen ein Niederspannungsschutzschalter 1 der sogenannten Kompaktbauart dargestellt. Der Niederspannungsschutzschalter 1 besitzt ein Isolierstoffgehäuse 2, in dem um ein Drehlager 3 ein Kipphebel 4 schwenkbar angeordnet ist. Der Kipphebel 4 steht in nicht näher dargestellter Weise mit einem Schaltmechanismus in Verbindung, der in bekannter Weise bewegliche und feststehende Kontakte miteinander in Berührung zu bringen und wieder zu trennen gestattet. Außerdem enthält der Niederspannungsschutzschalter 1 Einrichtungen zur selbsttätigen Abschaltung bei Überlast und Kurzschluß. Der Niederspannungsschutzschalter 1 kann dabei so ausgebildet sein, wie dies z. B. in der DE-B-2 811 441 oder DE-B-2 817 667 beschrieben ist.

Auf den Kipphebel 4 ist ein Betätigungshandgriff 5 aufgesetzt, der aus einer mittigen Erhebung 6 an der Frontseite des Niederspannungsschutzschalters 1 herausragt. Mit diesem Betätigungshandgriff wirkt ein als Ganzes mit 10 bezeichneter Motorantrieb zusammen, der mittels Schrauben 11 gleichfalls auf der Frontseite des Niederspannungsschutzschalters 1 befestigt ist.

Zu den Hauptbestandteilen des Motorantriebes 10 gehört dabei eine Tragplatte 12, die mittels Abwinklungen oder angesetzter Winkelstücke 7 und der bereits erwähnten Schrauben 11 an dem Isolierstoffgehäuse 2 befestigt ist. An der der Frontseite des Niederspannungsschutzschalters 1 zugewandten Seite der Tragplatte ist zwischen herausgedrückten Lappen 13 ein Schieber 14 in Richtung des Doppelpfeiles 15 verschiebbar geführt. Eine fensterartige Öffnung 16 des Schiebers 14 umgreift dabei das Ende des Betätigungshandgriffes 5 sowie einen auf diesen aufgesteckten zylindrischen Körper 17 mit Abwinklungen 18. Dieser ist durch eine Führungsbahn 20 gegen radiales Entweichen gesichert.

Auf der Tragplatte 12 ist ferner eine Motorgetriebeeinheit 21 befestigt, die aus einem Motor 22 mit parallel zu der Tragplatte 12 liegender Achse und einem Untersetzungsgetriebe 23 mit senkrecht zu der Tragplatte 12 stehender Drehachse besteht. Die Abtriebswelle 24 des Untersetzungsgetriebes 23 trägt einen Kurbelarm 25 mit einem Kurbelzapfen 26. Dieser greift zwischen die Schenkel 27 einer Blattfeder 30 ein, die sich parallel zu der Ebene des Schiebers 14 und quer zu dessen Bewegungsrichtung (Doppelpfeil 15) erstreckt. Die Blattfeder 30 dient zur elastischen Kraftübertragung von der Motorgetriebeeinheit 21 auf den Schieber 14, derart, daß in den Endstellungen ein Toleranzausgleich herbeigeführt wird. Für jeden Betätigungsvorgang, d. h. beim Einschalten oder beim Ausschalten des Niederspannungsschutzschalters 1, führt der Kurbelarm 25 eine Drehung von etwa 180° aus.

Zwei Endschalter 31 und 32, die gleichfalls auf der Tragplatte 12 befestigt sind und deren Betätigungshebel 33 und 34 mit einem Fortsatz 35 des Schiebers 14 zusammenwirken, sorgen beim Ein-und Ausschalten des Niederspannungsschutzschalters 1 für die Stillsetzung des Motors 22.

Alle erwähnten Komponenten des Motorantriebes sind nach außen durch eine Kappe 36 abgedeckt, die mit einer Öffnung zum Durchtritt eines Drehgriffes 37 versehen ist. Dieser ist auf einen dem Kurbelarm 25 gegenüberliegenden Wellenstumpf der Abtriebswelle 24 drehschlüssig aufgesteckt und gegen Abnahme durch einen Bund 38 gesichert. Der Drehgriff 37 steht somit ständig in Eingriff mit dem Untersetzungsgetriebe 23 und wird beim Ein- und Ausschalten des Niederspannungsschutzschalters 1 mittels des Motorantriebes 10 mitgedreht. Die Umfangsgeschwindigkeit ist dabei relativ niedrig, weil die Abtriebswelle 24 die am stärksten untersetzte Welle der Motorgetriebeeinheit 21 ist und zum Einschalten bzw. Ausschalten des Niederspannungsschutzschalters 1 jeweils ein Drehwinkel von nur etwa 180° zurückgelegt wird. Ferner ist zwischen der gestrichelt angedeuteten Motorwelle 28 und der Abtriebswelle 24 eine schematisch angedeutete Freilaufkupplung 29 eingefügt. Diese wirkt derart, daß die Welle von dem Motor nur in einer Drehrichtung angetrieben wird und die Motorwelle 28 beim Betätigen des Drehgriffes 37 im gleichen Sinn nicht mitgenommen wird. Freilauf-oder Überholkupplungen dieser Art sind allgemein bekannt und bedürfen daher keiner näheren Erläuterung.

Die Gestaltung des Drehgriffes 37 ist der Fig. 2 zu entnehmen. Wie man erkennt, besitzt der Drehgriff bei etwa zylinderscheibenförmiger Grundform einen mittleren Steg 40, der symmetrisch zu einer ideellen Durchmesserlinie angeordnet ist. Zu beiden Seiten des Steges besitzt der Drehgriff 37 Griffflächen 41 und 42 sowie gegenläufige, durchgehende Schrägen 43 und 44. Der Durchmesser des Drehgriffes 37 und somit die Länge der Griffflächen und Schrägen ist etwa entsprechend den Längen des menschlichen Daumens und des Zeigefingers bei eingeknickter Stellung des Zeigefingers gewählt. Beim Aufliegen des Daumens auf der Schräge 43 und des abgeknickten Zeigefingers auf der Grifffläche 44 läßt sich in den Drehgriff 37 nur im Uhrzeigersinn ein Drehmoment einleiten. In der umgekehrten Drehrichtung bieten die Griffflächen 41 und 42 infolge ihrer abnehmenden Höhe keine ausreichende Angriffsmöglichkeit. Wird nun der Motorantrieb 10 überraschend in Betrieb gesetzt, wenn eine Bedienungsperson in der angegebenen Weise den Drehgriff betätigt, so werden die Finger von den Schrägen 43 und 44 ohne jede Verletzungsgefahr abgewiesen. Zur Sicherheit trägt dabei nicht nur der Umstand bei, daß der Drehgriff mit der am stärksten untersetzten Welle, nämlich der Abtriebswelle 24 des Untersetzungsgetriebes 23, verbunden ist und daher nur eine relativ geringe Umfangsgeschwindigkeit erreicht, sondern auch die Form des Drehgriffes. Bei niedriger Umfangsgeschwindigkeit des Drehgriffes kann es völlig ausreichend sein, wann der Drehgriff beiderseits des Steges 40 durchgehende Griffflächen aufweist, d. h. ohne Schrägen ausgeführt ist.

Der Drehgriff ist nicht nur bei Motorantrieben entsprechend dem beschriebenen Ausführungsbeispiel, sondern auch für Kraftantriebe verwendbar, die mit Druckluft oder anderen Medien arbeiten.

## Patentansprüche

Kraftantrieb (10) zum direkten Ein- und Ausschalten eines Niederspannungsschutzschalters (1) mit einem Motor (22) und einem Getriebe (23), dessen Abtriebswelle (24) einen Kurbelarm (25) trägt, der auf den Schutzschalter (1) bei etwa 180° Drehung je Betätigungsvorgang einwirkt, sowie mit einem zusätzlich an dem Getriebe (23) angreifenden Handbetätigungsglied, dadurch gekennzeichnet, daß das Handbetätigungsglied ein Drehgriff (37) ist, der mit der Abtriebswelle (24) des Getriebes (23) starr gekuppelt ist und daß zwischen der Abtriebswelle (24) und den übrigen Teilen des Kraftantriebes (10) eine Freilaufkupplung (29) angeordnet ist.

## Claims

A power drive (10) for directly switching on and off a low-voltage protective switch (1), comprising a motor (22) and a transmission (23), the drive shaft (24) of which carries a crank arm (25) which acts on the protective switch (1) at approximately 180° rotation for each actuating operation, and an additional manually-operated member acting on the transmission, characterized in that the manually-operated member is a rotatable knob (37) which is rigidly coupled to the drive shaft (24) of the transmission (23); and that a freewheel clutch (29) is arranged between the drive shaft (24) and the remaining parts of the power drive (10).

## Revendications

Commande mécanique (10) pour la fermeture et l'ouverture directes d'un disjoncteur à basse tension (1), comportant un moteur (22) et une transmission (23), dont l'arbre mené (24) porte un bras de manivelle (25) qui agit sur le disjoncteur (1) en tournant d'environ 180° lors de chaque manoeuvre, ainsi qu'un organe de manoeuvre attaquant en supplément la transmission (23), caractérisée par le fait que l'organe de manoeuvre est une poignée tournante (37) qui est accouplée rigidement à l'arbre mené (24) de la transmission (23) et qu'un accouplement à roue libre (24) est monté entre l'arbre mené (24) et les autres pièces de la commande mécanique (10).
